# FASCICULE DE BREVET EUROPEEN

(11) **EP 2 052 200 B1**
(45) Date de publication et mention de la délivrance du brevet: **24.02.2010**
(21) Numéro de dépôt: 06794262.3
(22) Date de dépôt: 02.08.2006
(51) Int. Cl.: F28D 7/10

(54) **ECHANGEUR THERMIQUE**
WÄRMETAUSCHER
HEAT EXCHANGER

(43) Date de publication de la demande: 29.04.2009
(73) Titulaire: Bignon, Pierre, 97460 Saint Paul (FR)
(72) Inventeur: Bignon, Pierre, 97460 Saint Paul (FR)
(86) Numéro de dépôt international: PCT/FR2006/001870
(87) Numéro de publication internationale: WO 2008/015314

(56) Documents cités:
- EP-A- 0 071 659
- EP-A- 0 320 948
- WO-A-03/022417
- FR-A- 2 851 796
- US-A1- 2003 044 331
- US-B1- 6 220 344

## Description

La présente invention concerne un échangeur thermique, utilisé pour générer un liquide sous pression sous l'effet de sa dilatation en particulier dans une pompe.

Il est connu dans l'art antérieur, en particulier par les demandes de brevet FR-A-2 851 796 et WO-A-2004/079194 une pompe hydraulique et une installation hydraulique mettant en oeuvre une telle pompe.

L'installation hydraulique comprend ainsi une pompe hydraulique, un réservoir de liquide hydraulique et un moteur hydraulique.

La pompe hydraulique comprend au moins un piston de pompage et un piston moteur constitués par deux étages d'un même piston différentiel. Le piston de pompage délimite une chambre de pompage dans un cylindre de pompage et le piston moteur délimite une chambre motrice dans un cylindre moteur. Le piston de pompage et le piston moteur sont liés entre eux par des moyens de liaison cinématiques de telle sorte qu'une augmentation du volume de la chambre motrice corresponde à une réduction de volume de la chambre de pompage et inversement.

La chambre de pompage est reliée hydrauliquement au réservoir de liquide hydraulique de l'installation et au moteur hydraulique de l'installation, qui est alimenté par la pompe hydraulique.

La chambre motrice de la pompe est reliée hydrauliquement à un faisceau tubulaire d'échange thermique. Un liquide à coefficient de dilatation thermique élevé est présent dans la chambre motrice et le faisceau tubulaire d'échange thermiques. Ce liquide à coefficient de dilatation thermique élevé est placé en relation d'échange thermique alternativement avec une source chaude et avec une source froide.

Ainsi, le liquide à coefficient de dilatation thermique élevé subit alternativement des dilatations thermiques et des contractions thermiques, ce qui provoque respectivement l'augmentation du volume de la chambre motrice au détriment de celui de la chambre de pompage, qui chasse le fluide hydraulique vers le moteur hydraulique puis vers le réservoir de l'installation, ou la diminution du volume de la chambre motrice, ce qui provoque l'aspiration du liquide hydraulique à partir du réservoir de l'installation. Un effet de pompage est alors obtenu par alternance des mouvements de refoulement et d'aspiration du liquide hydraulique.

Le faisceau tubulaire d'échange thermique est constitué d'un faisceau de tubes verticaux fermées à leur extrémité inférieure et communiquant entre eux, à leur extrémité supérieure, par un collecteur dans lequel débouche une conduite de liaison avec la chambre motrice.

Le faisceau tubulaire d'échange thermique est placé à l'intérieur d'un bac divisé par une cloison horizontale. Cette cloison, thermiquement isolante, est percée de trous permettant à chaque tube de traverser la cloison de part en part tout en assurant une étanchéité aussi bonne que possible entre la cloison et les tubes.

Le bac est ainsi divisé en une chambre inférieure comprenant un liquide caloporteur froid circulant et en une chambre supérieure comprenant un liquide caloporteur chaud circulant.

Le faisceau tubulaire d'échange thermique est ainsi mis alternativement en relation d'échange thermique avec le fluide caloporteur froid et avec le fluide caloporteur chaud par déplacement vertical en va-et-vient à l'intérieur du bac. Ce mouvement de va-et-vient vertical est assuré par un vérin.

Les dilatations et contractions thermiques alternatives subies par le fluide à coefficient de dilatation thermique élevé entraînent des dilatations et contractions alternatives du faisceau tubulaire d'échange thermique, qui ont tendance à étirer chaque tube, entraînant à terme une fatigue des tubes constituant le faisceau tubulaire.

Le but de l'invention est donc de proposer un échangeur thermique permettant de résister longtemps à de fortes contraintes mécaniques.

Ce but est atteint par un échangeur thermique comprenant une pluralité d'éléments tubulaires ou de noyaux comprenant chacun :
- un cylindre ou demi-cylindre de support,
- au moins une plaque courbe d'échange thermique, chaque plaque séparant une première cavité d'une deuxième cavité, la première cavité contenant un liquide et la deuxième cavité recevant un fluide caloporteur provoquant la dilatation ou la contraction thermique de la plaque, et ainsi respectivement la compression ou la dépression du liquide de la première cavité,
- un tube ou demi-tube de maintien externe.

Selon une autre particularité, le liquide a un coefficient de dilatation thermique, élevé.

Selon une autre particularité, le tube ou demi-tube de maintien externe, la ou les plaque(s) d'échange thermique et le cylindre ou demi-cylindre de support ont des diamètres décroissants.

Selon une autre particularité, les première et deuxième cavités sont délimitées, d'une part, par une des plaques d'échange thermique et, d'autre part, par le cylindre ou demi-cylindre de support ou le tube ou demi-tube de maintien externe, la ou les plaque(s) d'échange thermique, le cylindre ou demi-cylindre de support et le tube ou demi-tube de maintien externe étant concentriques.

Selon une autre particularité, chaque élément tubulaire est fermé à chacune de ses extrémités par un flasque, un desdits flasques étant adapté à permettre la circulation du liquide à travers le flasque et l'autre flasque interdisant cette circulation.

Selon une autre particularité, chaque élément tubulaire est fermé à chacune de ses extrémités par un flasque, un desdits flasques au moins étant adapté à permettre la circulation du (des) fluide(s) caloporteur(s) à travers le flasque.

Selon une autre particularité, lesdits flasques sont adaptés à permettre la circulation alternativement d'un fluide caloporteur chauffé par une source chaude et d'un fluide caloporteur refroidi par une source froide.

Selon une autre particularité, une des plaques d'échange thermique est munie d'une pluralité de premières ailettes en contact avec le liquide.

Selon une autre particularité, une des plaques d'échange thermique est munie d'une pluralité de premières ailettes en contact avec un fluide caloporteur.

Selon une autre particularité, une des plaques d'échange thermique est munie d'une pluralité de deuxièmes ailettes en contact avec un fluide caloporteur.

Selon une autre particularité, les différents éléments tubulaires sont parallèles entre eux.

Selon une autre particularité, les différents éléments tubulaires sont maintenus entre eux au moyen de brides enserrant chacune un élément tubulaire et fixées à une tige filetée située entre au moins deux éléments tubulaires.

Selon une autre particularité, les différents éléments tubulaires sont maintenus entre eux au moyen de brides enserrant chacune un élément tubulaire et soudées entre elles.

Selon une autre particularité, les différents éléments tubulaires sont maintenus entre eux au moyen de brides enserrant chacune un élément tubulaire et brasées entre elles.

Selon une autre particularité, chaque élément tubulaire ou noyau comprend en outre des conduites de fluide caloporteur, ainsi que des buses de pulvérisation adaptées à pulvériser le fluide caloporteur depuis les conduites de fluide caloporteur vers la plaque d'échange thermique.

L'invention concerne également une pompe comprenant :
- un piston de pompage adapté à actionner un moyen de commande par le mouvement d'un fluide,
- un piston moteur relié par des moyens cinématiques au piston de pompage et adapté à être actionné par un mouvement du liquide de l'échangeur thermique décrit ci-dessus,
- une source chaude,
- une source froide.

Selon une autre particularité, la pompe comprend en outre un by-pass adapté à faire passer alternativement un fluide caloporteur chauffé sous pression par la source chaude et un liquide caloporteur refroidi à pression atmosphérique par la source froide dans les éléments tubulaires ou noyaux de l'échangeur thermique.

L'invention concerne également une installation comprenant :
- la pompe décrite ci-dessus,
- un réservoir de fluide,
- un moyen de commande.

D'autres caractéristiques et avantages de l'invention apparaîtront à la lecture de la description détaillée qui suit des modes de réalisation de l'invention donnés à titre d'exemple uniquement et en référence aux dessins qui montrent :
- figure 1, une vue en perspective d'un élément tubulaire de l'échangeur thermique selon un premier mode de réalisation de l'invention ;
- figure 2, une vue en coupe transversale de l'échangeur thermique selon un deuxième mode de réalisation de l'invention ;
- figure 3, une vue en coupe longitudinale de l'échangeur thermique selon un troisième mode de réalisation de l'invention ;
- figure 4, une vue en coupe transversale de l'échangeur thermique selon un quatrième mode de réalisation de l'invention.

Les références identiques sur les différentes figures désignent des éléments similaires ou équivalents.

L'échangeur thermique selon l'invention comprend une pluralité d'éléments tubulaires. Chaque élément tubulaire comprend un cylindre de support, au moins une plaque courbe d'échange thermique séparant une première cavité d'une deuxième cavité, et un tube de maintien externe. La première cavité contient un liquide et la deuxième cavité reçoit un fluide caloporteur provoquant la dilatation ou la contraction thermique de la plaque, et ainsi la compression ou la dépression du liquide de la première cavité.

La plaque d'échange thermique se dilate ou se contracte par contact avec le fluide caloporteur en fonction de la température du ou des fluide(s) caloporteur(s) circulant dans l'échangeur thermique, ce qui entraîne une compression ou une dépression de la première cavité et donc du liquide contenu dans cette première cavité.

Le cylindre de support et le tube de maintien externe, qui sont constitués de matériaux très résistants aux pressions et peuvent être de mauvais conducteurs thermiques, permettent de limiter fortement la dilatation longitudinale de l'échangeur thermique et donc de résister plus longtemps à de fortes contraintes mécaniques qu'avec le faisceau tubulaire d'échange thermique connu dans l'art antérieur.

La figure 1 représente une vue en perspective d'un élément tubulaire de l'échangeur thermique selon un premier mode de réalisation de l'invention.

L'échangeur thermique comprend une pluralité d'éléments tubulaires.

Dans ce premier mode de réalisation de l'invention, chaque élément tubulaire 1 comprend un tube 6 de maintien externe contenant deux plaques 3_{c}, 3_{f} d'échange thermique, dites respectivement plaque externe et plaque interne, qui, elles-mêmes, contiennent un cylindre 2 de support. Dans ce mode de réalisation, les plaques 3_{c}, 3_{f} d'échange thermique sont cylindriques. On peut toutefois envisager des modes de réalisation avec une ou des plaques d'échange thermique courbes mais non cylindrique, ou formant une portion de cylindre seulement. Le cylindre 2 de support est par exemple un cylindre plein. Le tube 6 de maintien externe, les deux plaques 3_{c}, 3_{f} d'échange thermique et le cylindre 2 de support sont sensiblement concentriques.

Une première cavité, formée entre les deux plaques 3_{c}, 3_{f} d'échange thermique, contient un liquide 4. De préférence, le liquide 4 a un coefficient de dilatation thermique élevé. Les plaques d'échange thermique permettent un échange thermique entre le fluide caloporteur et le liquide 4. Ainsi, le liquide 4 se dilate ou se contracte en fonction de la température du ou des fluide(s) caloporteur(s) circulant dans l'échangeur thermiques, ce qui provoque la dilatation ou la contraction thermique du liquide 4. La compression ou la dépression créée est alors encore supérieure au cas où le liquide n'est pas à coefficient de dilatation thermique élevé et où la compression ou la dépression du liquide 4 n'est due qu'à la dilatation ou la contraction thermique des plaques d'échanges thermiques.

Deux autres cavités, formées respectivement entre l'une des plaques 3_{c} et le tube 6 de maintien externe et entre l'autre plaque 3_{f} et le cylindre 2 de support, accueillent respectivement un fluide 5_{c} caloporteur chaud et un fluide 5_{f} caloporteur froid à l'état liquide.

Un des buts de l'échangeur thermique selon l'invention est de comprimer ou de déprimer le liquide 4 par échange thermique des plaques avec les fluides 5_{c}, 5_{f} caloporteurs, le liquide devant toutefois constamment rester à l'état liquide. De façon à ce que cet échange thermique soit optimisé, en particulier en durée, ces plaques 3_{c}, 3_{f} sont en matériau ayant une très bonne conductivité thermique, à savoir en métal. Cela permet également un bon échange thermique avec le liquide 4, ce qui est important en particulier lorsque le liquide 4 est à coefficient de dilatation thermique élevé.

De façon à ce que l'échangeur thermique résiste mieux à la fatigue, le tube 6 de maintien externe et le cylindre 2 de support sont constitués de matériaux très résistants aux pressions. Ainsi, ils sont par exemple, mais de façon non limitative, en matériau composite en carbone, à enroulements filamentaires ou en verre. Ces matériaux ont par ailleurs l'avantage de présenter une mauvaise conductibilité thermique (par exemple comprise entre 0,034 W/mK et 0,045 W/mK), ce qui permet également de fortement limiter les pertes de chaleur vers l'extérieur de l'échangeur thermique. Dans le cas où il n'est pas utilisé de liquide à coefficient de dilatation thermique élevé, les pertes de chaleur peuvent être limitées par l'utilisation d'un liquide présentant une mauvaise conductibilité thermique. Des pressions importantes s'exercent en particulier sur la plaque d'échange thermique en contact avec le fluide 5_{c} caloporteur chaud. Cette plaque est de faible épaisseur : elle est typiquement comprise entre quelques dixièmes de millimètres et plusieurs millimètres, suivant la nature du métal constituant la plaque et la taille de l'échangeur en fonction de l'application. Ainsi, la vitesse d'échange thermique est accrue sans toutefois fragiliser la plaque car la pression s'exerce principalement radialement sur celle-ci lors de la dilatation (et de préférence vers l'intérieur de l'élément tubulaire) et non plus principalement longitudinalement comme dans l'art antérieur.

Ainsi, contrairement au faisceau tubulaire d'échange thermique connu dans l'art antérieur, l'échangeur thermique selon l'invention permet d'utiliser des plaques d'échange thermique de diamètre plus important pour une même épaisseur, qui résistent beaucoup mieux aux fortes pressions, ce qui permet de diversifier les applications. Le diamètre des plaques peut être augmenté à épaisseur constante soit parce que la pression s'exerce de l'extérieur vers l'intérieur et non de l'intérieur vers l'extérieur, soit parce que les plaques sont aidées à résister dans leurs sollicitations mécaniques par le tube 6 de maintien externe ou le cylindre 2 de support, qui sont en matériau résistant à de fortes pressions. Si le tube 6 de maintien externe ou le cylindre 2 de support sont métalliques, il est nécessaire de les protéger de la chaleur pour éviter leur dilatation, qui viendrait amoindrir le rendement du système. Il peut être envisagé de refroidir l'extérieur du tube de maintien par le fluide 5_{f}.

Dans une variante de réalisation, le tube 6 de maintien externe et le cylindre 2 de support sont tous les deux en métal mais l'élément tubulaire comporte à chacune de ses extrémités un flasque soudé ou brasé sur le tube pour permettre à ces deux éléments 2, 6 de résister à de fortes pressions.

De préférence, le fluide 5_{c} caloporteur chaud est contenu entre le tube 6 de maintien externe et la plaque 3_{c} externe d'échange thermique, tandis que le fluide 5_{f} caloporteur froid est contenu entre la plaque 3_{f} interne d'échange thermique et le cylindre 2 de support.

Ainsi, lorsque la plaque 3_{c} d'échange thermique est dilatée, la plaque 3_{f} d'échange thermique va subir une contrainte en compression radiale. La présence du cylindre 2 de support permet d'aider ladite plaque 3_{f} interne d'échange thermique à résister à cette contrainte de pression s'exerçant radialement à l'élément tubulaire en direction du cylindre 2 de support.

La plaque 3_{f} interne d'échange thermique comprend en outre une pluralité de premières ailettes longitudinales 31 situées à l'intérieur de la cavité contenant le fluide 5_{f} caloporteur froid. Ces premières ailettes 31 permettent de résister plus facilement aux contraintes de pression radiales exercées sur l'élément tubulaire sous l'effet de la dilatation de la plaque 3_{c} externe d'échange thermique. Ces premières ailettes servent également au positionnement du cylindre 2 de support sensiblement au centre de la plaque 3_{f} interne.

La plaque 3_{c} externe d'échange thermique comprend également une pluralité de deuxièmes ailettes longitudinales 32 situées à l'intérieur de la cavité contenant le fluide 5_{c} caloporteur chaud. Ces deuxièmes ailettes 32 servent en particulier au positionnement de la plaque 3_{c} externe sensiblement au centre du tube 6 de maintien.

Prenons l'exemple suivant : si les plaques 3_{c} et 3_{f} sont en acier, la plaque 3_{c} a par exemple une épaisseur de 3 mm et la plaque 3_{f} de 1 mm. La plaque 3_{c} peut alors contenir une pression de 400 bar en s'aidant du tube 6 de maintien externe. La plaque 3_{f} peut contenir la même pression que la plaque 3_{c} malgré son épaisseur inférieure parce que la pression s'exerce de l'extérieur vers l'intérieur.

La plaque 3_{f} cylindrique d'échange thermique est alternativement au contact du fluide caloporteur 5_{f} froid venant de la source froide et d'air lorsque le flux de fluide caloporteur 5_{f} froid est arrêté.

La figure 2 représente une vue en coupe transversale de l'échangeur thermique, selon un deuxième mode de réalisation de l'invention.

Dans ce deuxième mode de réalisation, l'échangeur thermique comprend une pluralité d'éléments tubulaires 1. Chaque élément tubulaire 1 comprend un tube 6 de maintien externe contenant une unique plaque 3 d'échange thermique qui, elle-même, contient un cylindre 2 de support. Dans ce mode de réalisation également, la plaque 3 d'échange thermique est, de façon non limitative, cylindrique. Le cylindre 2 de support est par exemple un cylindre plein. Le tube 6 de maintien externe, la plaque 3 d'échange thermique et le cylindre 2 de support sont sensiblement concentriques.

Une première cavité est formée entre la plaque 3 d'échange thermique et le tube 6 de maintien externe et une deuxième cavité est formée entre la plaque 3 d'échange thermique et le cylindre 2 de support. L'une de ces cavités accueille un liquide 4 tandis que l'autre cavité accueille un fluide 5 caloporteur. Le liquide 4 a par exemple un coefficient de dilatation thermique élevé. Il permet alors une compression supérieure du liquide par rapport à la dilatation seule de la plaque d'échange thermique, comme expliqué plus haut.

Comme expliqué plus haut, la plaque 3 d'échange thermique est en matériau ayant une très bonne conductivité thermique, à savoir en métal de façon à optimiser l'échange thermique.

De même, comme expliqué plus haut, le tube 6 de maintien externe et le cylindre 2 de support sont constitués de matériaux résistant aux fortes pressions et ayant une mauvaise conductibilité thermique comme, par exemple, un matériau composite en carbone ou à enroulements filamentaires ou en verre.

Dans ce mode de réalisation, du fluide 5 caloporteur chaud et froid est injecté alternativement dans la cavité destinée à accueillir ledit fluide.

De préférence, le liquide 4 est contenu entre le tube 6 de maintien externe et la plaque 3 d'échange thermique, tandis que le fluide 5 caloporteur est contenu entre la plaque 3 d'échange thermique et le cylindre 2 de support.

Ainsi, lorsque la plaque 3 d'échange thermique est dilatée, cette dernière va subir une contrainte en compression radiale. La présence du cylindre 2 de support permet d'aider la plaque 3 d'échange thermique à résister à cette contrainte de pression s'exerçant dans un plan transversal à l'élément tubulaire en direction dudit cylindre 2 de support.

La plaque 3 d'échange thermique comprend en outre une pluralité de premières ailettes longitudinales 31 situées à l'intérieur de la cavité contenant le liquide 4. Ces premières ailettes 31 permettent d'augmenter La surface d'échange thermique.

La plaque 3 d'échange thermique comprend également une pluralité de deuxièmes ailettes longitudinales 32 situées à l'intérieur de la cavité contenant le fluide 5 caloporteur. Ces deuxièmes ailettes 32 servent, d'une part, au positionnement du cylindre 2 de support sensiblement au centre de la plaque 3 et, d'autre part, à résister plus facilement aux déformations importantes qui pourraient résulter des contraintes de pression exercées transversalement à l'élément tubulaire sous l'effet de la dilatation de la plaque 3.

Comme représenté sur la figure 2, les éléments tubulaires sont sensiblement parallèles entre eux, et de préférence verticaux. Ils sont de préférence disposés au contact les uns des autres, de façon à limiter les pertes d'énergie, et par exemple de façon à ce que leurs axes forment des trièdres. Cette disposition des éléments tubulaires, ainsi que et leur mode de fixation décrit plus bas, peuvent également s'appliquer aux éléments tubulaires 1 selon les premier et troisième modes de réalisation de l'invention.

Chaque élément tubulaire 1 est enserré par une bride, non représentée, qui est fixée à une tige filetée 7 située au centre du trièdre.

Pour rendre plus solide l'échangeur thermique, l'ensemble des éléments tubulaires 1 est solidarisé par une résine synthétique.

Dans une variante de réalisation, les brides sont soudées ou brasées entre elles.

Par ailleurs, chaque élément tubulaire 1 est fermé à chacune de ses extrémités par un flasque, non représenté. Un seul desdits flasques doit permettre de faire circuler le liquide 4 à travers ledit flasque. En particulier, les flasques adaptés à faire circuler le liquide 4 doivent tous être disposés du même côté des différents éléments tubulaires constituants l'échangeur thermique.

En revanche, un seul ou les deux flasques peuvent permettre de faire circuler le fluide 5 caloporteur à travers ce ou ces flasques.

La figure 3 représente une vue en coupe longitudinale de l'échangeur thermique selon un troisième mode de réalisation de l'invention.

Dans ce troisième mode de réalisation, l'échangeur thermique comprend une pluralité d'éléments tubulaires 1. Chaque élément tubulaire 1 comprend un tube 6 de maintien externe contenant une unique plaque 3 d'échange thermique qui, elle-même, contient un cylindre 2 de support. Dans ce mode de réalisation également, la plaque 3 d'échange thermique est verticale et, de façon non limitative, cylindrique. Le cylindre 2 de support est par exemple un cylindre plein. Le tube 6 de maintien externe, la plaque 3 d'échange thermique et le cylindre 2 de support sont sensiblement concentriques.

Une première cavité est formée entre la plaque 3 d'échange thermique et le tube 6 de maintien externe et une deuxième cavité est formée entre la plaque 3 d'échange thermique et le cylindre 2 de support. L'une de ces cavités accueille un liquide 4 tandis que l'autre cavité accueille un fluide 5 caloporteur. Le liquide 4 a par exemple un coefficient de dilatation thermique élevé. Il permet alors une compression supérieure du liquide par rapport à la dilatation seule de la plaque d'échange thermique, comme expliqué plus haut.

Comme expliqué plus haut, la plaque 3 d'échange thermique est en matériau ayant une très bonne conductivité thermique, à savoir en métal de façon à optimiser l'échange thermique.

De préférence, le liquide 4 est contenu entre le tube 6 de maintien externe et la plaque 3 d'échange thermique, tandis que le fluide 5 caloporteur est accueilli entre la plaque 3 d'échange thermique et le cylindre 2 de support.

Ainsi, lorsque la plaque 3 d'échange thermique est dilatée, cette dernière va subir une contrainte en compression radiale. La présence du cylindre 2 de support permet d'aider la plaque 3 d'échange thermique à résister à cette contrainte de pression s'exerçant dans un plan transversal à l'élément tubulaire en direction dudit cylindre 2 de support.

L'échangeur thermique comprend en outre entre le cylindre de support 2 et la cavité contenant le fluide caloporteur 5 deux conduites 8, 9 amenant le fluide caloporteur chaud ou froid depuis la source chaude ou froide dans l'échangeur thermique. Ces conduites sont isolées thermiquement l'une de l'autre par un premier séparateur 10 et sont isolées thermiquement de la cavité contenant le fluide caloporteur par un deuxième séparateur 11. Les séparateurs sont en matériau à très faible conductivité thermique, pour éviter les pertes de chaleur.

Des buses de pulvérisation 12, 13 permettent de pulvériser le fluide caloporteur chaud ou froid par l'intermédiaire de canalisations capillaires traversant les séparateurs 10, 11 depuis les conduites 8, 9 vers la cavité initialement remplie d'air et destinée à contenir le fluide caloporteur 5 chaud ou froid. Ces canalisations capillaires permettent à la pression atmosphérique de stopper les fluides caloporteurs juste à l'orifice d'évacuation lorsque ces derniers sont liquides, et de réduire de délai de cheminement des fluides depuis les vannes de commande jusqu'à la plaque 3 d'échange thermique. Cette pulvérisation est sensiblement radiale et permet une aspersion rapide et totale de la plaque 3 d'échange thermique.

La figure 4 représente une vue en coupe transversale de l'échangeur thermique selon un quatrième mode de réalisation de l'invention.

Dans ce quatrième mode de réalisation, l'échangeur thermique comprend une pluralité de noyaux 101.

Chaque noyau 101 comprend deux éléments 107 symétriques l'un de l'autre. Les deux éléments 107 sont assemblés l'un à l'autre de façon étanche au niveau d'une jonction 100. Chaque noyau 101 comprend deux demi-tubes 106 de maintien orientés avec leur face concave vers l'extérieur du noyau. Les deux demi-tubes 106 se tournent donc le dos. Chaque denxi-tube 106 de maintien contient une plaque 103 d'échange thermique qui, elle-même, contient un demi-cylindre 102 de support. Dans ce mode de réalisation, la plaque 103 d'échange thermique est semi-cylindrique. La plaque 103 d'échange thermique est insérée en butée contre un épaulement 114 dans un demi-tube 106 de maintien et maintenue contre cet épaulement par un moyen de maintien 115, par exemple une soudure.

Une première cavité est formée entre la plaque 103 d'échange thermique et le demi-tube de maintien et une deuxième cavité est formée entre la plaque 103 d'échange thermique et le demi-cylindre 102 de support. L'une de ces cavités accueille un liquide 104 tandis que l'autre cavité accueille un fluide 105 caloporteur. Le liquide 104 a par exemple un coefficient de dilatation thermique élevé. Il permet alors une compression supérieure du liquide par rapport à la dilatation seule de la plaque d'échange thermique, comme expliqué plus haut.

Comme expliqué plus haut, la plaque 103 d'échange thermique est en matériau ayant une très bonne conductivité thermique, à savoir en métal de façon à optimiser l'échange thermique.

De préférence, le liquide 104 est contenu entre le demi-tube de maintien et la plaque 103 d'échange thermique, tandis que le fluide 105 caloporteur est aspergé sur la plaque 103 d'échange thermique par un dispositif d'aspersion contenu dans le demi-cylindre 102 de support.

Ainsi, lorsque la plaque 103 d'échange thermique est dilatée, cette dernière va subir une contrainte en compression radiale. La présence du demi-cylindre 102 de support, ainsi que la forme de la plaque d'échange103, permet d'aider cette plaque 103 d'échange thermique à résister à la contrainte de pression s'exerçant dans un plan transversal à l'élément tubulaire en direction dudit demi-cylindre 102 de support.

Le dispositif d'aspersion de chaque demi-cylindre 102 de support comporte deux conduites 108, 109 amenant le fluide caloporteur chaud ou froid depuis la source chaude ou froide dans l'échangeur thermique. Ces conduites sont isolées thermiquement l'une de l'autre et sont isolées thermiquement de la cavité recevant le fluide caloporteur. Des buses de pulvérisation 112, 113 permettent de pulvériser le fluide caloporteur chaud ou froid depuis les conduites 108, 109 sur la plaque d'échange thermique 103. Cette pulvérisation est sensiblement radiale et permet une aspersion rapide et totale de la plaque 103 d'échange thermique.

Il est possible que le périmètre de la plaque d'échange thermique ne soit pas circulaire, ou cylindrique. Des formes lobées suggérant celles d'un moule à charlotte ou en forme d'ogives permettent de bénéficier d'une longueur accrue du périmètre, participant ainsi à une dilatation linéaire plus importante de la plaque d'échange thermique, donc à son déplacement en compression du liquide situé dans la cavité 104.

Dans les quatre modes de réalisation de l'invention décrits ci-dessus, les fluides 5, 5_{c}. 5_{f} caloporteur sont par exemple de l'eau et le liquide 4 est par exemple de l'éthanol. Le coefficient de dilatation thermique de l'éthanol est de 1,1.10⁻³ K⁻¹.

Le fluide 5_{c} caloporteur chaud est chauffé par une source froide et le fluide 5_{f} caloporteur froid est refroidi par une source froide.

La source chaude est par exemple un capteur solaire. Dans ce cas, le débit d'énergie produite par la source chaude étant modeste, il est particulièrement important de réduire au minimum les pertes de chaleur de façon à économiser l'énergie disponible.

L'échangeur thermique selon l'invention est destiné à être installé dans une pompe comprenant en outre un piston de pompage adapté à actionner un moyen de commande par le mouvement d'un fluide (liquide hydraulique ou gaz), un piston moteur relié par des moyens cinématiques au piston de pompage et adapté à être actionné par un mouvement du liquide 4 provenant de l'échangeur thermique décrit plus haut, par une source chaude et par une source froide.

La pompe contient par exemple plusieurs échangeurs thermiques.

La pompe, pour fonctionner comprend également un by-pass permettant de faire passer alternativement un fluide caloporteur chaud chauffé par la source chaude et un liquide caloporteur froid refroidi par la source froide dans les éléments tubulaires 1 de l'échangeur thermique de façon à créer une alternance de dilatations et de contractions thermiques permettant d'actionner le piston moteur.

La pompe selon l'invention est destinée à être installée dans une installation comprenant en outre un moyen de commande, par exemple un moteur, et un réservoir de fluide.

L'installation est par exemple un climatiseur. Dans ce cas, la chambre de pompage aspire et comprime du gaz et sert de compresseur. La source chaude est par exemple un ou plusieurs panneau(x) solaire(s) ou une fosse isotherme de stockage de fluide caloporteur chaud utilisable en période nocturne. La source froide est par exemple un bassin d'agrément ou une piscine.

Dans une variante, l'installation est une installation hydraulique productrice d'électricité domestique. Dans ce cas, le moyen de commande est un moteur hydraulique. La source chaude est par exemple un ou plusieurs capteur(s) solaire(s) ou/et une fosse isotherme de stockage de fluide caloporteur chaud utilisable en période nocturne. La source froide est par exemple une fosse, un bassin d'agrément ou une piscine.

Dans une variante, l'installation est une installation hydraulique productrice d'électricité domestique à partir de géothermie. Dans ce cas, la pompe hydraulique assure le fonctionnement d'un moteur hydraulique qui entraîne un générateur d'électricité. La source chaude est alors constituée par l'eau chaude provenant de la géothermie. Et la source froide est par exemple constituée par le milieu naturel, à savoir une retenue d'eau collinaire, une rivière, la mer, etc...

Lorsque l'installation comprend une source chaude constituée de panneaux solaires, la pression régnant dans le circuit du fluide caloporteur chaud doit être relativement élevée de façon à maintenir le fluide (par exemple de l'eau) à l'état liquide, une parsie de la pression générée par l'installation est utilisée pour réinjecter le fluide dans le capteur solaire. Sinon, l'eau s'évapore. En revanche, la pression régnant dans le circuit du fluide caloporteur froid peut être la pression ambiante. Ainsi, dans ce cas, l'utilisation d'un échangeur thermique avec des éléments tubulaires selon le premier mode de réalisation décrit plus haut est particulièrement adaptée.

## Revendications

1. Echangeur thermique comprenant une pluralité d'éléments tubulaires ou de noyaux (1, 101) comprenant chacun :
- un cylindre ou demi-cylindre (2, 102) de support,
- au moins une plaque (3, 3_{c}, 3_{f}, 103) courbe d'échange thermique, chaque plaque séparant une première cavité d'une deuxième cavité, la première cavité contenant un liquide (4, 104) et la deuxième cavité recevant un fluide caloporteur (5, 5_{c}, 5_{f}, 105) provoquant la dilatation ou la contraction thermique de la plaque, et ainsi respectivement la compression ou la dépression du liquide de la première cavité,
- un tube ou demi-tube (6, 106) de maintien externe.

2. Echangeur thermique selon la revendication 1, **caractérisé en ce que** le liquide (4) a un coefficient de dilatation thermique élevé.

3. Echangeur thermique selon la revendication 1 ou 2, **caractérisé en ce que** le tube ou demi-tube (6, 106) de maintien externe, la ou les plaque(s) (3, 3_{c}, 3_{f}, 103) d'échange thermique et le cylindre ou demi-cylindre (2, 102) de support ont des diamètres décroissants.

4. Echangeur thermique selon l'une des revendications 1 à 3, **caractérisé en ce que** les première et deuxième cavités sont délimitées, d'une part, par une des plaques (3, 3_{c}, 3_{f}, 103) d'échange thermique et, d'autre part, par le cylindre ou demi-cylindre (2, 102) de support ou le tube ou demi-tube (6, 106) de maintien externe, la ou les plaque(s) (3, 3_{c}, 3_{f}, 103) d'échange thermique, le cylindre ou demi-cylindre (2, 102) de support et le tube ou denù-tube (6, 106) de maintien externe étant concentriques.

5. Echangeur thermique selon l'une des revendications 1 à 4, **caractérisé en ce que** chaque élément tubulaire (1) est fermé à chacune de ses extrémités par un flasque, un desdits flasques étant adapté à permettre la circulation du liquide (4) à travers le flasque et l'autre flasque interdisant cette circulation.

6. Echangeur thermique selon l'une des revendications 1 à 5, **caractérisé en ce que** chaque élément tubulaire (1) est fermé à chacune de ses extrémités par un flasque, un desdits flasques au moins étant adapté à permettre la circulation du (des) fluide(s) caloporteur(s) (5, 5_{c}, 5_{f}) à travers le flasque.

7. Echangeur thermique selon la revendication 6, **caractérisé en ce que** lesdits flasques sont adaptés à permettre la circulation alternativement d'un fluide caloporteur chauffé par une source chaude et d'un fluide caloporteur refroidi par une source froide.

8. Echangeur thermique selon l'une des revendications 1 à 7, **caractérisé en ce qu'**une des plaques (3) d'échange thermique est munie d'une pluralité de premières ailettes (31) en contact avec le liquide (4).

9. Echangeur thermique selon l'une des revendications 1 à 8, **caractérisé en ce qu'**une des plaques (3_{f}) d'échange thermique est munie d'une pluralité de premières ailettes (31) en contact avec un fluide (5_{f}) caloporteur.

10. Echangeur thermique selon la revendication 8ou 9, **caractérisé en ce qu'**une des plaques (3, 3_{c}) d'échange thermique est munie d'une pluralité de deuxièmes ailettes (32) en contact avec un fluide caloporteur (5, 5_{c}).

11. Echangeur thermique selon l'une des revendications 1 à 10, **caractérisé en ce que** les différents éléments tubulaires (1) sont parallèles entre eux.

12. Echangeur thermique selon la revendication 11, **caractérisé en ce que** les différents éléments tubulaires (1) sont maintenus entre eux au moyen de brides enserrant chacune un élément tubulaire et fixées à une tige filetée (7) située entre au moins deux éléments tubulaires.

13. Echangeur thermique selon la revendication 11, **caractérisé en ce que** les différents éléments tubulaires (1) sont maintenus entre eux au moyen de brides enserrant chacune un élément tubulaire et soudées entre elles.

14. Echangeur thermique selon la revendication 11, **caractérisé en ce que** les différents éléments tubulaires (1) sont maintenus entre eux au moyen de brides enserrant chacune un élément tubulaire et brasées entre elles.

15. Echangeur thermique selon la revendication 11, **caractérisé en ce que** chaque élément tubulaire ou noyau (1, 101) comprend en outre des conduites de fluide caloporteur (8, 9 ; 108, 109), ainsi que des buses de pulvérisation (12, 13 ; 112, 113) adaptées à pulvériser le fluide caloporteur depuis les conduites de fluide caloporteur (8, 9 ; 108, 109) vers la plaque (3, 103) d'échange thermique.

16. Pompe comprenant :
- un piston de pompage adapté à actionner un moyen de commande par le mouvement d'un fluide,
- un piston moteur relié par des moyens cinématiques au piston de pompage et adapté à être actionné par un mouvement du liquide (4) de l'échangeur thermique selon l'une quelconque des revendications 1 à 15,
- une source chaude,
- une source froide.

17. Pompe selon la revendication 16, **caractérisée en ce qu'**elle comprend en outre un by-pass adapté à faire passer alternativement un fluide caloporteur chauffé sous pression par la source chaude et un liquide caloporteur refroidi à pression atmosphérique par la source froide dans les éléments tubulaires ou noyaux (1) de l'échangeur thermique.

18. Installation comprenant :
- la pompe selon l'une quelconque des revendications 16 ou 17,
- un réservoir de fluide,
- un moyen de commande.

## Claims

1. Heat exchanger comprising a plurality of tubular elements or cores (1, 101), each comprising:
- a supporting cylinder or half-cylinder (2, 102),
- at least one curved heat exchange plate (3, 3_{c}, 3_{f}, 103), each plate separating a first cavity from a second cavity, the first cavity containing a liquid (4, 104) and the second cavity receiving a coolant (5, 5_{c}, 5_{f}, 105) which causes the thermal expansion or contraction of the plate and thus, respectively, the compression or expansion of the liquid in the first cavity,
- an outer retaining tube or half-tube (6, 106).

2. Heat exchanger according to claim 1, **characterized in that** the liquid (4) has a high thermal expansion coefficient.

3. Heat exchanger according to claim 1 or 2, **characterized in that** the outer retaining tube or half-tube (6, 106), the heat exchange plate or plates (3, 3_{c}, 3_{f}, 103), and the supporting cylinder or half-cylinder (2, 102) have decreasing diameters.

4. Heat exchanger according to any of claims 1 through 3, **characterized in that** the first and second cavities are delimited, on one side, by one of the heat exchange plates (3, 3_{c}, 3_{f}, 103), and on the other side by the supporting cylinder or half-cylinder (2, 102) or the outer retaining tube or half-tube (6, 106), the heat exchange plate(s) (3, 3_{c}, 3_{f}, 103), the supporting cylinder or half-cylinder (2, 102) and the outer retaining tube or half-tube (6, 106) being concentric.

5. Heat exchanger according to any of claims 1 through 4, **characterized in that** each tubular element (1) is closed at each of its ends by a flange, one of said flanges being adapted so as to allow the circulation of the liquid (4) through the flange, the other flange preventing this circulation.

6. Heat exchanger according to any of claims 1 through 5, **characterized in that** each tubular element (1) is closed at each of its ends by a flange, at least one of said flanges being adapted so as to allow the circulation of the coolant or coolants (5, 5_{c}, 5_{f}) through the flange.

7. Heat exchanger according to claim 6, **characterized in that** said flanges are adapted so as to allow the alternating circulation of a coolant heated by a hot source and a coolant cooled by a cold source.

8. Heat exchanger according to any of claims 1 through 7, **characterized in that** one of the heat exchange plates (3) is equipped with a plurality of first fins (31) in contact with the liquid (4).

9. Heat exchanger according to any of claims 1 through 8, **characterized in that** one of the heat exchange plates (3_{f}) is equipped with a plurality of first fins (31) in contact with a coolant (5_{f}).

10. Heat exchanger according to claim 8 or 9, **characterized in that** one of the heat exchange plates (3, 3_{c}) is equipped with a plurality of second fins (32) in contact with a coolant (5, 5_{c}).

11. Heat exchanger according to any of claims 1 through 10, **characterized in that** the various tubular elements (1) are parallel to each other.

12. Heat exchanger according to claim 11, **characterized in that** the various tubular elements (1) are held together by means of straps, each clamping a tubular element and attached to a threaded rod (7) located between at least two tubular elements.

13. Heat exchanger according claim 11, **characterized in that** the various tubular elements are held together by means of straps, each clamping a tubular element and welded to each other.

14. Heat exchanger according claim 11, **characterized in that** the various tubular elements (1) are held together by means of straps, each clamping a tubular element and soldered to each other.

15. Heat exchanger according claim 11, **characterized in that** each tubular element or core (1, 101) also comprises coolant conduits (8, 9; 108, 109) and spray nozzles (12, 13; 112, 113) adapted for spraying the coolant from the coolant conduits (8, 9; 108, 109) onto the heat exchange plate (3, 103).

16. Pump comprising:
- a pumping piston adapted for actuating a control means via the movement of a fluid,
- a drive piston connected by kinematic means to the pumping piston and adapted to being actuated by a movement of the liquid (4) of the heat exchanger according to any of claims 1 through 15,
- a hot source,
- a cold source.

17. Pump according to claim 16, **characterized in that** the pump also comprises a bypass adapted for alternately feeding a coolant heated under pressure by the hot source and a coolant cooled at atmospheric pressure by the cold source into the tubular elements or cores (1) of the heat exchanger.

18. System comprising:
- the pump according to either of claims 16 and 17,
- a fluid reservoir,

## Patentansprüche

1. Wärmetauscher, umfassend eine Vielzahl von rohrförmigen Elementen oder Kernen (1, 101), jeweils umfassend:
- einen Tragzylinder oder -halbzylinder (2, 102),
- mindestens eine gekrümmte Wärmeaustauschplatte (3, 3_{c}, 3_{f}, 103), wobei jede Platte einen ersten Hohlraum von einem zweiten Hohlraum trennt, wobei der erste Hohlraum eine Flüssigkeit (4, 104) enthält und der zweite Hohlraum ein Wärmetauscherfluid (5, 5_{c}, 5_{f}, 105) empfängt, das die Wärmeausdehnung oder Wärmekontraktion der Platte, und damit jeweils die Komprimierung bzw. Ausdehnung der Flüssigkeit in dem ersten Hohlraum, verursacht,
- ein äußeres Halterohr oder -halbrohr (6, 106).

2. Wärmetauscher nach Anspruch 1, **dadurch gekennzeichnet, dass** die Flüssigkeit (4) einen hohen Wärmeausdehnungskoeffizienten aufweist.

3. Wärmetauscher nach Anspruch 1 oder 2, **dadurch gekennzeichnet, dass** das äußere Halterohr oder -halbrohr (6, 106), die Wärmeaustauschplatte oder -platten (3, 3_{c}, 3_{f}, 103) und der Tragzylinder oder -halbzylinder (2, 102) kleiner werdende Durchmesser aufweisen.

4. Wärmetauscher nach einem der Ansprüche 1 bis 3, **dadurch gekennzeichnet, dass** der erste und der zweite Hohlraum auf einer Seite durch eine der Wärmeaustauschplatten (3, 3_{c}, 3_{f}, 103) und auf der anderen Seite durch den Tragzylinder oder -halbzylinder (2, 102) oder das äußere Halterohr oder -halbrohr (6, 106) begrenzt sind, wobei die Wärmeaustauschplatte(n) (3, 3_{c}, 3_{f}, 103), der Tragzylinder oder -halbzylinder (2, 102) und das äußere Halterohr oder -halbrohr (6, 106) konzentrisch sind.

5. Wärmetauscher nach einem der Ansprüche 1 bis 4, **dadurch gekennzeichnet, dass** jedes rohrförmige Element (1) an jedem seiner Enden durch einen Flansch geschlossen ist, wobei einer dieser Flansche geeignet ist, das Zirkulieren der Flüssigkeit (4) durch den Flansch zu ermöglichen und der andere Flansch dieses Zirkulieren verhindert.

6. Wärmetauscher nach einem der Ansprüche 1 bis 5, **dadurch gekennzeichnet, dass** jedes rohrförmige Element (1) an jedem seiner Enden durch einen Flansch geschlossen ist, wobei mindestens einer dieser Flansche geeignet ist, das Zirkulieren des Wärmetauscherfluids oder der Wärmetauscherfluide (5, 5_{c}, 5_{f}) durch den Flansch zu ermöglichen.

7. Wärmetauscher nach Anspruch 6, **dadurch gekennzeichnet, dass** diese Flansche geeignet sind, das abwechselnde Zirkulieren eines Wärmetauscherfluids, das durch eine Wärmequelle erwärmt wird, und eines Wärmetauscherfluids, das durch eine Kältequelle gekühlt wird, zu ermöglichen.

8. Wärmetauscher nach einem der Ansprüche 1 bis 7, **dadurch gekennzeichnet, dass** eine der Wärmeaustauschplatten (3) mit einer Vielzahl von ersten Lamellen (31) in Kontakt mit der Flüssigkeit (4) ausgestattet ist.

9. Wärmetauscher nach einem der Ansprüche 1 bis 8, **dadurch gekennzeichnet, dass** eine der Wärmeaustauschplatten (3) mit einer Vielzahl von ersten Lamellen (31) in Kontakt mit einem Wärmetauscherfluid (5_{f}) ausgestattet ist.

10. Wärmetauscher nach Anspruch 8 oder 9, **dadurch gekennzeichnet, dass** eine der Wärmeaustauschplatten (3, 3_{c}) mit einer Vielzahl von zweiten Lamellen (32) in Kontakt mit einem Wärmetauscherfluid (5, 5_{c}) ausgestattet ist.

11. Wärmetauscher nach einem der Ansprüche 1 bis 10, **dadurch gekennzeichnet, dass** die verschiedenen rohrförmigen Elemente (1) zueinander parallel sind.

12. Wärmetauscher nach Anspruch 11, **dadurch gekennzeichnet, dass** die verschiedenen rohrförmigen Elemente (1) mithilfe von Laschen zusammengehalten werden, die jeweils ein rohrförmiges Element festhalten und an einer Gewindestange (7) befestigt sind, die sich zwischen mindestens zwei rohrförmigen Elementen befindet.

13. Wärmetauscher nach Anspruch 11, **dadurch gekennzeichnet, dass** die verschiedenen rohrförmigen Elemente durch Laschen zusammengehalten werden, die jeweils ein rohrförmiges Element festhalten und aneinander geschweißt sind.

14. Wärmetauscher nach Anspruch 11, **dadurch gekennzeichnet, dass** die verschiedenen rohrförmigen Elemente (1) durch Laschen zusammengehalten werden, die jeweils ein rohrförmiges Element festhalten und aneinander gelötet sind.

15. Wärmetauscher nach Anspruch 11, **dadurch gekennzeichnet, dass** jedes rohrförmige Element oder jeder rohrförmige Kern (1, 101) außerdem Wärmetauscherfluidleitungen (8, 9; 108, 109) und Sprühdüsen (12, 13; 112, 113) umfasst, die zum Sprühen des Wärmetauscherfluids aus den Wärmetauscherfluidleitungen (8, 9; 108, 109) auf die Wärmeaustauschplatte (3, 103) geeignet sind.

16. Pumpe, umfassend:
- einen Pumpkolben, der zum Betätigen eines Steuerungsmittels über die Bewegung eines Fluids geeignet ist,
- einen Antriebskolben, der durch ein kinematisches Mittel mit dem Pumpkolben verbunden und geeignet ist, durch eine Bewegung der Flüssigkeit (4) des Wärmetauschers nach einem der Ansprüche 1 bis 15 betätigt zu werden,
- eine Wärmequelle,
- eine Kältequelle.

17. Pumpe nach Anspruch 16, **dadurch gekennzeichnet, dass** die Pumpe außerdem einen Bypass umfasst, der zum abwechselnden Zuführen eines Wärmetauscherfluids, das unter Druck durch die Wärmequelle erwärmt wird, und eines Wärmetauscherfluids, das bei Atmosphärendruck durch die Kältequelle abgekühlt wird, in die rohrförmigen Elemente oder Kerne (1) des Wärmetauschers geeignet ist.

18. System, umfassend:
- die Pumpe nach einem der beiden Ansprüche 16 und 17,
- einen Fluidvorratsbehälter,
- ein Steuerungsmittel.
